# EUROPÄISCHE PATENTSCHRIFT

(11) **EP 0 712 736 B1**
(45) Veröffentlichungstag und Bekanntmachung des Hinweises auf die Patenterteilung: **10.02.1999**
(21) Anmeldenummer: 95810706.2
(22) Anmeldetag: 09.11.1995
(51) Int. Cl.: B42C 19/08, B42C 9/00

(54) **Verfahren zur Herstellung von klebegebundenen Büchern, Broschuren oder dgl. Produkten**
Method for fabricating books, brochures or similar products, bound using glue
Méthode pour la fabrication de livres, brochures ou similaires reliés par adhésif

(30) Priorität: 18.11.1994 CH 3479/94; 14.12.1994 CH 3781/94
(43) Veröffentlichungstag der Anmeldung: 22.05.1996
(73) Patentinhaber: GRAPHA-HOLDING AG, 6052 Hergiswil (CH)
(72) Erfinder: Stolz, Marcel, CH-8552 Felben (CH)

(56) Entgegenhaltungen:
- CH-A- 412 798
- DE-A- 3 413 222
- FR-A- 1 236 038

## Beschreibung

Die Erfindung betrifft ein Verfahren zur Herstellung von klebegebundenen Büchern, Broschuren oder dgl. Produkten, bei dem die nach einer bestimmten Reihenfolge kontinuierlich zu losen Druckbogenblöcken zusammengetragenen Druckbogen zur Bearbeitung und/oder klebeweisen Verbindung der Falz- resp. Blattkanten der Druckbogen zu Buchblöcken an eine einer Klebebindeeinrichtung zugehörenden umlaufenden Einspannanordnung überführt werden.

Bei dieser Arbeitstechnik werden die Druckbogen -gefaltete oder Einzelblätter- in einer mit einem automatischen Klebebinder verbundenen Zusammentrageinrichtung zu losen Buchblöcken oder Druckbogenblöcken in einer durch die Anlegestationen und eine Anlegersteuerung bestimmten Reihenfolge gesammelt bzw. zusammengetragen und über einen Überführungskanal resp. eine Überführungsstrecke dem Klebebinder zugeführt.

Nach dem schichtweisen Zusammentragen der Druckbogen im Sammelkanal der Zusammentragvorrichtung erfolgt deren Weitertransport mit einem Richtungswechsel um etwa 90° und anschliessendem Aufstellen der vollständigen Druckbogenblöcke durch eine Wendebewegung im Überführungskanal auf die Falzkanten der Druckbogen, die den späteren Buchrücken bilden. In dieser stehenden Lage werden die Druckbogenblöcke der aus aneinandergereihten Spannzangen gebildeten Einspannanordnung des Klebebinders zugeführt, in welchem die Bearbeitung und Klebedindung durchgeführt wird.

Dazu gehört beispielsweise der Rückenbeschnitt, das Einkerben, Aufrauhen und Reinigen der bearbeiteten Fläche.

Bei einer maximalen Formathöhe resp. Falzlänge von bspw. 510 mm erreichen die Druckbogenblöcke im Überführungskanal eine Geschwindigkeit von 2,54 m/s, wenn eine stündliche Produktionsleistung von 15'000 Exemplaren angestrebt wird. Dabei wird mit dieser bekannten Vorgehensweise eine obere physikalische Leistungsgrenze erreicht, d.h. das angestrebte Ziel eines grösseren Leistungsdurchsatzes kann nicht durch eine Geschwindigkeitserhöhung erfüllt werden.

Aufgabe der Erfindung ist es, ein Verfahren der eingangs erwähnten Art zu schaffen, mit welchem eine höhere Produktionsleistung als bisher erreicht werden kann, ohne Einbusse der Qualität der Buchblöcke.

Erfindungsgemäss wird diese Aufgabe dadurch gelöst, dass die nach dem Falz ausgerichtet in Förderrichtung zu Druckbogenblöcken zusammengetragenen Druckbogen anschliessend von einer Spannkraft erfasst und mit einer etwa senkrechten Zustellbewegung der gleichsinnig angetriebenen Einspannanordnung zugeführt werden. D.h., die Druckbogenblöcke werden durch aneinandergereihte quer zur Förderrichtung sich erstreckende Druckbogen aufgebaut.

Dadurch kann ein erheblich kürzerer Abstand schon beim Zusammentragen der Druckbogen, ein höherer Leistungsdurchsatz an Druckbogenblöcken als bisher -auch bei reduzierter Geschwindigkeit-und ein Verarbeitungsverlauf ohne störenden Richtungswechsel der Druckbogen erzielt werden.

Überdies können durch diese Vorgehensweise ein Wenden zum Aufstellen der losen Druckbogenblöcke auf einer an das Zusammentragen anschliessenden Überführungsstrecke eliminiert und dadurch entstehende Verschiebungen der Druckbogen verhindert werden.

Vorteilhaft werden die Druckbogen auf dem Falz stehend zusammengetragen, sodass ihre Beschickung begünstigt wird, und wahlweise mit der offenen Seite, der Kopf- oder Fussseite oder der geschlossenen Seite voraus der Einspannanordnung zugeführt.

Es kann sich als günstig für die weitere Ausgestaltung des Verfahrens und eine an die Erfindung angelehnte Einrichtung zur Herstellung klebegebundener Bücher, Broschuren oder dgl. erweisen, wenn die nach dem Zusammentragen zusammengehaltenen Druckbogenblöcke um die Bearbeitungskante resp. Buchblockkante gewendet der Einspannanordnung zugeführt werden.

Als Einrichtung zur Herstellung klebegebundener Bücher, Broschuren oder dgl. Produkte ist vorteilhaft eine einem aus Bearbeitungstationen gebildeten Klebebinder vorgeschaltete, Druckbogen entlang von Anlegestationen nach einer bestimmten -auch selektiven- Reihenfolge zu losen Druckbogenblöcken sammelnde Zusammentragvorrichtung vorgesehen, die mit einer umlaufenden, die Bearbeitungsstationen des Klebebinders durchsetzenden Einspannanordnung förderwirksam verbunden ist, die sich dadurch auszeichnet, dass sie (Zusammentragvorrichtung) eine, mit der Einspannanordnung des Klebebinders einen gemeinsamen Förderabschnitt bildende Fördervorrichtung aufweist, an welcher beabstandete schliessbare Halter zur Aufnahme von Druckbogenblöcke bildenden Druckbogen befestigt sind, und diese Halter zwischen Fördervorrichtung und den der Einspannanordnung des Klebebinders zugeordneten Spannzangen wechselweise entkoppelbares Teilwerk bilden.
Dadurch lässt sich auf einfache Weise eine effiziente Bereitstellung der Druckbogenblöcke vor ihrer Bearbeitung erzielen.

Vorzusweise wird die Einspannanordnung resp. werden die Spannzangen nach der Übernahme der Halter bzw. der Druckbogenblöcke vorzugsweise oberhalb der Bearbeitungsstationen des Klebebinders durchgeführt, sodass eine Verschmutzung an der Einspannanordnung bzw. den Spannzangen und Haltern weitgehend verhindert werden kann.

Um die Druckbogen beim Zusammentragen in Druckbogenblöcke nach der späteren Bearbeitungslage im Klebebinder versetzen zu können, ist weiter vorgeschlagen, dass den Haltern entlang der Anlegestationen parallel mitlaufende Fassungen, von denen die Druckbogen aufgenommen werden, zugeordnet sind.

Diese Fassungen sind an einem umlaufenden Zugorgan befestigt, welches am hinteren Ende der Anlegestationen die Bewegungsrichtung der Fassungen verlässt.

Als einfache Ausführung der Halter sind zwei in Förderrichtung versetzt angeordnete Wände vorgesehen, deren Abstand aufgrund der unterschiedlichen Dicke der Druckbogenblöcke bzw. zum Zusammenhalten der Druckbogen veränderbar ist.

Dabei ist vorgesehen, dass wenigstens eine Wand der Halter beim Zusammenhalten der Druckbogen gegen eine aufhebbare Federkraft abgestützt ist, wobei letztere spätestens bei der Entnahme der Halter von den Buchblöcken aufgehoben wird.

Als einfache Ausführungsform erweist sich ein Halter, bei dem das untere Ende der Wände durch einen an einer Führungsanordnung verschiebbaren Querträger ausgebildet ist, der die Stabilität und die Verstellbarkeit der Wände begünstigt.

Die Spannzangen wiederum sind durch jeweils zwei sich quer zur Förderrichtung erstreckende, mit wenigstens einer Positioniervorrichtung zur Aufnahme der mit einem Druckbogenblock beschickten Halter ausgestatteten, bezüglich Abstand verstellbaren Trägerelementen ausgebildet, an denen jeweils wenigstens eine, mit der anderen hinter einem Aushang zur Bearbeitung der Buchblockrückens pressend zusammenwirkende, betätigbare Klemmbacke befestigt ist, d.h. dass die eine der Klemmbacken stationär angeordnet sein kann.

Als einfache Positioniervorrichtung für die Druckbogenblöcke eignen sich zwei mit den Querträgern korresponierende Nuten, die verteilt auf die Trägerelemente und an diesen angeordnet sind.

Eine zur Bestimmung der Querlage eines Druckbogenblockes vorgesehene Bezugsposition kann durch einen Stift und eine mit diesem korresponierende Bohrung in den Trägerelementen vorgesehen sein.

Zur Betätigung wenigstens einer Klemmbacke gegen die andere, wobei ein Druckbogenblock dazwischen liegt bzw. hängt, ist eine gesteuerte Stösselanordnung vorgesehen, die zur Pressung des Druckbogenblocks eine Schwenkbewegung der Klemmbacke auslöst.

In der Pressstellung der Klemmbacken ist wenigstens eine davon kraft- oder formschlüssig verriegelbar, solange der Bearbeitungsprozess nicht beendet ist.

Zum Zwecke des Öffnens und Schliessens bzw. zur Änderung des Abstandes zwischen den Tragelementen, die beidseits an durch geführte Zugmittel bzw. Zugmittelabschnitte verbundenen Verbindungselementen befestigt sind, ist wenigstens ein Tragelement verstellbar angeordnet und kann durch eine einwirkende Steuervorrichtung entsprechend betätigt werden. Dies ist insbesondere vor der Aufnahme des Halters mit dem Druckbogenblock und bei der Entsorgung des Halters von der Spannzange erforderlich.

Die Führung der Spannzangen erfolgt vorzugsweise durch Rollen, Gleitsteine oder dgl. Führungselemente, die an der Anlenkstelle der Zugmittel an den Verbindungselementen oder an letzteren vorgesehen sind und in eine Führungsnut eines Gestells oder Maschinenständers eingreifen.

Anschliessend werden die erfindungsgemässen Verfahren und Einrichtung unter Bezugnahme auf die Zeichnung, auf die bezüglich aller in der Beschreibung nicht näher erläuterten Einzelheiten verwiesen wird, erörtert. Es zeigen:
- Fig. 1: eine Seitenansicht einer Fördervorrichtung an einer Zusammentragvorrichtung,
- Fig. 2: einen Querschnitt durch die Fördervorrichtung,
- Fig. 3: eine Seitenansicht der Einspannanordnung eines Klebebinders an der Schnittstelle mit der Zusammentragvorrichtung,
- Fig. 4: einen Querschnitt durch eine Spannzange gemäss Fig. 5 und
- Fig. 5: eine Ansicht der Spannzange nach Fig. 4.

Die Fig. 1 bis 5 vermitteln auszugsweise Verarbeitungsstationen für die Herstellung von klebegebundenen Büchern, Zeitschriften, Broschuren und dgl. Produkten.
In Fig. 1 ist eine Fördervorrichtung 1 einer Zusammentragvorrichtung 2 entlang von zwei Anlegestationen 3, 4 dargestellt. Die kontinuierlich angetriebene Fördervorrichtung 1, die durch an einem umlaufenden Zugmittel 5 in gleichmässigen Abständen befestigten Haltern 6 ausgebildet ist, die im Gleichtakt mit den Anlegestationen 3, 4 mit Druckbogen 7 beschickt werden, bildet mit einer umlaufenden Einspannanordnung 8 eines nachfolgenden Klebebinders einen gemeinsamen Förderabschnitt 9, an dem die zusammengetragenen Druckbogen 7 an Spannzangen 10 der Einspannanordnung 8 übergeben werden. Eine Übergabe der nach dem Zusammentragen gebildeten Druckbogenblöcke 11 an die Spannzangen 10 kann sowohl von unten als auch von oben durch die Spannzangen erfolgen, wobei die offenen Seiten der Druckbogen 7 eines Druckbogenblockes 11 voran durch die Spannzangen 10 geführt werden.
D.h., dass bei einer Zuführung der Druckbogenblöcke 11 in die Spannzangen 10 von oben -wie dargestellt-, die Druckbogenblökke 10 vor der Zuführung (etwa 180°) um ihre Bearbeitungskante zu wenden sind.
Bei einem solchen Vorgehen werden die Druckbogenblöcke 10 in den Haltern 6 zusammengepresst, sodass keine Verschiebungen zwischen den Druckbogen 7 entstehen.
Die Halter 6 an der Fördervorrichtung 1 der Zusammentragvorrichtung 2 bestehen aus zwei etwa parallel beabstandeten Wänden 12, 13, die an der Beschickungsöffnung 14 divergierend ausgebildet sind und auf der gegenüberliegenden Seite durch gleichsinnig mitlaufende Fassungen 15 eine behälterartige Form schaffen. Die Fassungen 15, die den Haltern 6 zugeordnet sind, sind ebenfalls an einem umlaufend angetriebenen Zugorgan 16 befestigt, welches am Ende der Zusammentragvorrichtung 2, nach Einwirken einer Kraft resp. Federkraft auf wenigstens eine Wand 12, 13, sich von der Bewegungsbahn der Halter 6 entfernt, sodass die Fassungen 15 von den fertigen Druckbogenblöcken 11 abgehoben werden.
Die dargestellten Fassungen 15 besitzen einen Boden, an/auf dem die Druckbogen 7 ausgerichtet werden, jedoch könnte anstelle eines Bodens auf der Länge der Zusammentragstrecke eine Führungsfläche vorgesehen sein, die sich wenigstens bis zur Einwirkung der Schliesskraft der Halter 6 erstreckt.
In Fig. 1 sind auf die Wände 12, 13 einwirkende Druckfedern 17 gezeigt, die an Führungsstangen 18 geführt sind. Wie schon erwähnt, wäre es möglich, nurmehr von einer Seite mit Federn auf eine Wand 12, 13 einzuwirken. Das Verstellen der Wände 12, 13 erfolgt durch eine nicht sichtbare Steuervorrichtung.
Die Fig. 2 veranschaulicht in Verbindung mit Fig. 1 die Ausgestaltung der behälterartigen Form der Halter 6 im Zusammenwirken mit den Fassungen 15, wobei die untere Kante der Wände 12, 13 zu ihrer Verstärkung und zur Aufnahme der Druckfedervorrichtung 17, 18 mit einem Querträger 19 ausgebildet ist. Am Ende der Zusammentragvorrichtung 2 oder unmittelbar danach am Ende der Beschickung ist eine mit 20 bezeichnete Vibrationsvorrichtung angeordnet, welche vor dem Betätigen der Wände 12, 13 zur Bildung eines zusammengepressten Druckbogenblockes 11 dafür sorgt, dass die Druckbogen 7 gleichmässig in den Fassungen 15 anstehen.

Wie die Fig. 3 veranschaulicht, werden die Druckbogenblöcke 11 in den Haltern 6 durch die Zugmittel 5 der Fördervorrichtung 1 auf einem gemeinsamen Förderabschnitt 9, gebildet aus gleichsinnig angetriebener Fördervorrichtung 1 und Einspannanordnung 8, an die Spannzangen 10 letzterer übergeben. Dies erfolgt durch einen Wechsel der Halter 6, die von den Zugmitteln 5 entkoppelt in die Spannzangen 10 versetzt werden, wobei die Zuführung der Halter 6 auf der den Bearbeitungsstationen des Klebebinders zugewendeten Seite der Spannzangen 10 beginnt. Der Halter 6 bildet somit wechselweise Teilwerk von Zusammentragvorrichtung 2 resp. Fördervorrichtung 1 und Einspannanordnung 8 resp. Spannzangen 10. Die Druckbogenblöcke 11 tauchen mit den offenen Seiten der Druckbogen 7 in die in die Offenstellung gesteuerten Spannzangen 10 ein und werden dort durch eine gesteuerte Schliessbewegung in ihrer Bearbeitungsposition arretiert bzw. verankert.

Hierzu weisen die Spannzangen 10 jeweils zwei sich quer zur Förderrichtung erstreckende Trägerelemente 21, 22 auf, deren gegenseitiger Abstand in Förderrichtung verstellbar ist, derart, dass ihre Innenseiten an den Wängen 12, 13 der Halter 6 etwa anliegen, ohne die Druckbogenblöcke 11 zu pressen. Die Arretierung der Halter 6 resp. Druckbogenblöcke 11 in den Spannzangen 10 geschieht durch jeweils eine in einem Trägerelement 21, 22 quer verlaufende Nute 32, in die die Querträger 19 der Halter 6 bei einer Schliessbewegung der Trägerelemente 21, 22 eintauchen. Diese Position ist gleichzeitig Bezugslage für die spätere Bearbeitung der Druckbogenblöcke 11 im Klebebinder. Die Seitenlage der Halter 6 resp. der Druckbogenblöcke wird durch eine in Fig. 5 erkennbare Positioniervorrichtung 23 bewirkt.
Auf der der Bearbeitung der Druckbogenblöcke zugekehrten Seite der Spannzangen 10, weisen die Trägerelemente 21, 22 jeweils eine Klemmbacke 24, 25 auf, von denen wenigstens eine mit der anderen einen zur Bearbeitung bestimmten Aushang des Druckbogenblockes 11 bildend pressend zusammenwirkt bzw. antreibbar ist.
Das vorliegende Ausführungsbeispiel weist zwei gegeneinander antreibbare Klemmbacken 24, 25 auf, die durch steuerbare Stösselanordnungen 26 seitlich gegen den dazwischen aufgehängten Druckbogenblock 11 gepresst werden.
Diese Konstruktion gestattet es, während der Bearbeitung eines Druckbogenblockes 11 im Klebebinder, die Klemmbacken 24, 25 zur Änderung des Aushanges von dem Druckbogenblock 11 zu lösen.
Die auf die schwenkend angeordneten Klemmbacken 24, 25 einwirkenden Stösselanordnungen 26 bestehen jeweils aus einer zentralen Welle 27, an der über die Breite eines Trägerelementes 21, 22 verteilt auf die Trägerelemente 21, 22 geführte Stössel 28 gelagert bzw. befestigt und die durch eine an den Wellenenden befestigte Rolle 29 von einer Steuervorrichtung (nicht dargestellt) antreibbar sind. An den von der Welle 27 gegenüberliegenden Enden der Stössel 28, sind letztere durch eine auf die als Hebel ausgebildete Klemmbacke 24, 25 einwirkende Rundstange 30 verbunden, welche die Klemmbacke 24, 25 durch stetigen Druck in der Pressstellung hält, solange, bis die Bearbeitung des Buchblockrückens dies nicht mehr erfordert.
Die Stössel 28 werden sodann durch ein Auflaufen der Rollen 29 auf eine nicht erkennbare Steuerbahn zurückgeholt und durch die in den Trägerelementen 21, 22 eingebauten Federn 31 in ihrer Ruhestellung gehalten.
Fig. 3 zeigt die Anordnungsweise der Trägerelemente 21, 22 bzw. Spannzangen 10 innerhalb der Einspannanordnung 8 eines Klebebinders. Bei dieser Ausführungsform ist das in Förderrichtung jeweils nachlaufende Trägerelement 22 hinsichtlich Verstellbarkeit der Spannzangenöffnung 33 in einem als Verbindungselement 34 von Zugmittelabschnitten 35 -hier Gliederketten 36- eines Zugorgans 37 verschiebbar geführt bzw. angeordnet. Die Anderung der Öffnungsgrösse erfolgt durch Einwirkung einer Steuerung, die die Spannzange 10 vor dem Zuführen der Halter 6 öffnet und vor deren Entkoppelung von dem Zugmittel 5 wieder schliesst. Selbstverständlich könnten bei einer anderen Ausführungsform beide Trägerelemente 21, 22 bezüglich Änderung der Spannzangenöffnung verstellbar an dem Verbindungselement 34 angeordnet sein.
Im vorliegenden Fall ist das vorauslaufende Trägerelement 21 jedoch mit dem Verbindungselement 34 fest verbunden.
Ein den gemeinsamen Förderabschnitt 9 bildender, teilweise veranschaulichter Trum der Einspannanordnung 8 ist in einer seitlichen Führungsanordnung 38 geführt, wobei die Zugmittelabschnitte 35 an den mit den Verbindungselementen 34 gekoppelten Enden eine Führungsrolle 39 oder einen Gleitstein aufweisen. Die Führungsrolle 39 ist in Fig. 3 auf der dem Betrachter zugewendeten Seite der Verbindungelemente 34 ersichtlich.

Im Folgenden wird die Funktionsweise der erfindungemässen Einrichtung anhand der Figuren beschrieben.
In Fig. 1 ist die Beschickung der Halter 6 der Fördervorrichtung 1 an der Zusammentragvorrichtung 2 dargestellt. Die von Anlegestationen 3, 4 zugeführten Druckbogen 7 bilden einen sich in Förderrichtung aufbauenden Druckbogenblock 11. Nach der Beschickung werden die Druckbogen in den gleichsinnig mitlaufenden Fassungen 15 durch eine Rütteleinrichtung 20 gegen eine Anstellfläche versetzt und anschliessend durch die Druckfedervorrichtung 17, 18 unverschiebbar zusammengehalten. Auf ihrem weiteren Förderweg erreichen die Druckbogenblöcke 11 in den Haltern 6 einen gemeinsamen Förderabschnitt 9 an der Einspannanordnung 8 (siehe Fig. 3). Auf dem Förderabschnitt 9 -Übergabestrecke- weisen sowohl Fördervorrichtung 1 als auch Einspannanordnung 8 bzw. die Spannzangen 10 die gleiche Geschwindigkeit auf.
Die Halter 6 werden durch Entkoppelung von dem Zugmittel 5 an die Einspannanordnung 8 überstellt, welche auf dem Förderabschnitt 9 in eine Schliesstellung gesteuert wird, sodass die Halter 6 bzw. die Druckbogenblöcke 11 fest in den Spannzangen 10 hängen. Auf dem weiteren Weg werden die Druckbogenblöcke 11 durch Betätigung der Klemmbacken 24, 25 am bzw. vor dem Aushang zusammengepresst, indem eine an der Welle 27 angeordnete Torsionsfeder 40 durch Einwirken eines Steuerelementes eine Schwenkbewegung der Klemmbacken 24, 25 auslöst, so dass diese am Aushang der Buchblöcke in Anlage kommen und anschliessend durch Anheben der Stössel 28 in eine Pressstellung versetzt und auf diese Weise durch die Bearbeitungsstationen des Klebebinders geführt werden. Die Entnahme der geleimten Buchblöcke am Ende des Klebebindevorganges erfolgt durch ein Ausheben der Halter 6 aus den geöffneten Spannzangen 10 beispielsweise an einem zweiten gemeinsamen Förderabschnitt, wo sich Einspannanordnung 8 resp. die Spannzangen 10 und das Zugmittel 5 der Fördervorrichtung 1 ein weiteres Mal treffen.
Die Auslagerung des Buchblockes an dem Halter 6 erfolgt anschliessend.

## Patentansprüche

1. Verfahren zur Herstellung von klebegebunden Büchern, Broschuren oder dgl. Produkten, bei dem die nach einer bestimmten Reihenfolge kontinuierlich zu losen Druckbogenblöcken zusammengetragenen Druckbogen zur Bearbeitung und zur klebeweisen Verbindung der Falz- resp. Blattkanten der Druckbogen zu Buchblöcken an eine einer Klebebindeeinrichtung zugehörenden umlaufenden Einspannanordnung überführt werden, dadurch gekennzeichnet, dass die nach dem Falz ausgerichtet in Förderrichtung zu Druckbogenblöcken zusammengetragenen Druckbogen (7) anschliessend von einer Spannkraft erfasst und mit einer etwa senkrechten Zustellbewegung der gleichsinnig angetriebenen Einspannanordnung (8) zugeführt werden.

2. Verfahren nach Anspruch 1, dadurch gekennzeichnet, dass die Druckbogen (7) auf dem Falz stehend zusammengetragen und mit der offenen Seite voraus der Einspannanordnung zugeführt werden.

3. Verfahren nach Anspruch 2, dadurch gekennzeichnet, dass die erfassten Druckbogenblöcke (11) um die Bearbeitungskante resp. Buchblockkante gewendet der Einspannanordnung (8) zugeführt werden.

4. Einrichtung zur Herstellung klebegebundener Bücher, Broschuren oder dgl. Produkte, mit einer einem aus Bearbeitungsstationen gebildeten Klebebinder vorgeschalteten, Druckbogen entlang von Anlegestationen nach einer bestimmten Reihenfolge zu losen Druckbogenblökken sammelnden Zusammentragvorrichtung, die mit einer umlaufenden, die Bearbeitungsstationen des Klebeinders durchsetzenden Einspannanordnung zur Überführung der Druckbogenblöcke von der Zusammentragvorrichtung an die Einspannanordnung förderwirksam verbunden ist, dadurch gekennzeichnet, dass der Zusammentragvorrichtung (2) eine, mit der Einspannanordnung (8) einen gemeinsamen Förderabschnitt (9) bildende Fördervorrichtung (1) zugeordnet ist, an welcher gleichmässig beabstandete, eine steuerbare Schliesskraft auslösende Halter (6) zum Erfassen der Druckbogen (7) befestigt sind, und diese Halter (6) wechselweise entkoppelbares Teilwerk der Fördervorrichtung (1) und der der Einspannanordnung (8) zugeordneten Spannzangen (10) bilden.

5. Einrichtung nach Anspruch 4, dadurch gekennzeichnet, dass den Haltern (6) entlang der Anlegestationen (3, 4) parallel mitlaufende Fassungen (15) zugeordnet sind.

6. Einrichtung nach Anspruch 5, dadurch gekennzeichnet, dass die Fassungen (15) an einem umlaufenden Zugorgan (16) befestigt sind.

7. Einrichtung nach Anspruch 4, dadurch gekennzeichnet, dass die Halter (6) zwei in Förderrichtung versetzte Wände (12, 13) aufweisen, deren Abstand veränderbar ist.

8. Einrichtung nach Anspruch 7, dadurch gekennzeichnet, dass wenigstens eine Wand (12, 13) der Halter (6) gegen eine aufhebbare Federkraft abgestützt ist.

9. Einrichtung nach Anspruch 8, dadurch gekennzeichnet, dass das untere Ende der Wände (12, 13) durch einen an einer Führungsanordnung (17, 18) verschiebbaren Querträger (19) ausgebildet ist.

10. Einrichtung nach einem der Ansprüche 4 bis 9, dadurch gekennzeichnet, dass die Spannzangen (10) durch jeweils zwei sich quer zur Förderrichtung erstreckende, mit wenigstens einer Positioniervorrichtung (32, 23) zur Aufnahme der mit einem Druckbogenblock (11) beschickten Halter (6) in die Bearbeitungslage ausgestatteten, bezüglich Abstand verstellbaren Trägerelemente (21, 22) ausgebildet sind, an denen jeweils wenigstens eine, mit der anderen hinter einem zur Bearbeitung des Buchblockrückens bestimmten Aushang pressend zusammenwirkende, betätigbare Klemmbacken (24, 25) befestigt sind.

11. Einrichtung nach Anspruch 10, dadurch gekennzeichnet, dass die Positioniervorrichtung (32) zur Einstellung der Bearbeitungstiefe mit den Querträgern (19) der Halter (6) korrespondierende Nuten (32) aufweist.

12. Einrichtung nach Anspruch 10, dadurch gekennzeichnet, dass wenigstens eine der Klemmbacken (24, 25) mittels gesteuerter Stösselanordnung (26) unter Zwischenlage des Druckbogenblockes (11) gegen die andere Klemmbacke (25, 24) schwenkbar in die Pressstellung versetzbar ist.

13. Einrichtung nach Anspruch 12, dadurch gekennzeichnet, dass die Klemmbacken (24, 25) in der Pressstellung kraft- oder formschlüssig verriegelbar sind.

14. Einrichtung nach Anspruch 10, dadurch gekennzeichnet, dass zur Änderung der Aushanggrösse wenigstens eine der Klemmbacken (24, 25) gegenüber der Positioniervorrichtung (32) verstellbar ausgebildet ist.

15. Einrichtung nach Anspruch 10, dadurch gekennzeichnet, dass zur Änderung der Spannzangenöffnung wenigstens eines der Trägerelemente (21, 22) in Förderrichtung jeweils beidseits an durch Zugmittelabschnitte (35) eines Zugorgans (37) verbundenen Verbindungselementen (34) gesteuert verstellbar ist.

16. Einrichtung nach Anspruch 15, dadurch gekennzeichnet, dass die Zugmittelabschnitte (35) an den mit den Verbindungselementen (34) verbundenen Enden eine in eine Führungsanordnung (38) eingreifende Führungsrolle (39) oder einen Gleitstein aufweisen.

## Claims

1. Method for making books, brochures or similar products with a perfect binding, in which the printed sheets which have been continuously collated according to a given sequence to produce loose blocks of printed sheets are transferred to a revolving chucking fixture belonging to a perfect binding machine, for processing them and for joining the edges of the folds or of the leaves with adhesive to form book blocks, characterised in that the printed sheets (7) which have been collated into printed-sheet blocks in the direction of travel with the folds lined up with one another are then grasped with a chucking force and supplied with a more or less perpendicular feed motion to the chucking fixture (8) which is being driven in the same direction.

2. Method according to claim 1, characterised in that the printed sheets (7) are collated standing on the fold and are supplied to the chucking fixture with the open side at the front.

3. Method according to claim 2, characterised in that the grasped printed-sheet blocks (11) are supplied to the chucking fixture (8) with the processing edge, or book-block edge, turned.

4. Apparatus for making books, brochures or similar products with a perfect binding, comprising a collating machine which is connected upstream of a perfect binding machine made up of processing stations and which gathers printed sheets according to a given sequence along feed stations to produce loose printed-sheet blocks, said collating machine being connected, in a manner providing an efficient feed, to a revolving chucking fixture which passes through the processing stations of the perfect binding machine, for transferring the printed-sheet blocks from the collating machine to the chucking fixture, characterised in that associated with the collating machine (2) is a conveyor device (1) which forms a common conveying section (9) with the chucking fixture (8), there being attached to said conveying device (1) equidistantly spaced holders (6) which exert an adjustable closure force for grasping the printed sheets (7), and these holders (6) constitute an alternately decouplable sub-system of the conveying device (1) and of the collet chucks (10) associated with the chucking fixture (8).

5. Apparatus according to claim 4, characterised in that running parallel along the feed stations (3, 4) are mounts (15) which are associated with the holders (6).

6. Apparatus according to claim 5, characterised in that the mounts (15) are fixed on a revolving tractor mechanism (16).

7. Apparatus according to claim 4, characterised in that the holders (6) feature two walls (12, 13) offset in the direction of travel, the spacing of which can be varied.

8. Apparatus according to claim 7, characterised in that at least one wall (12, 13) of the holders (6) is braced against a cancellable spring force.

9. Apparatus according to claim 8, characterised in that the lower extremity of the walls (12, 13) is in the form of a transverse support (19) adapted to be displaced on a guide fixture (17, 18).

10. Apparatus according to any of claims 4 to 9, characterised in that the collet chucks (10) are in each case in the form of two support elements (21, 22) with variable spacing which extend transversely to the direction of travel and are equipped with at least one positioning device (32, 23) for taking the holders (6) loaded with a printed-sheet block (11) into the processing position, and on which are fixed in each case at least one actuatable squeezing jaw (24, 25) which cooperates with the other one so as to press behind a proof sheet designed for processing the back of the book block.

11. Apparatus according to claim 10, characterised in that the positioning device (32) has grooves (32) which correspond with the transverse supports (19) of the holders (6) for setting the processing depth.

12. Apparatus according to claim 10, characterised in that at least one of the squeezing jaws (24, 25) is adapted to be moved by swivelling it into the pressing position against the other squeezing jaw (25, 24) by means of a controlled ram arrangement (26) with the printed-sheet block (11) placed in between.

13. Apparatus according to claim 12, characterised in that the squeezing jaws (24, 25) are adapted to be locked positively or non-positively in the pressing position.

14. Apparatus according to claim 10, characterised in that for altering the size of the proof sheet at least one of the squeezing jaws (24, 25) is constructed so as to be adjustable relative to the positioning device (32).

15. Apparatus according to claim 10, characterised in that for altering the collet chuck opening at least one of the support elements (21, 22) is adapted to be adjusted respectively to either side in a controlled manner in the direction of travel on connectors (34) joined by tractor sections (35) of a tractor mechanism (37).

16. Apparatus according to claim 15, characterised in that at the ends joined to the connectors (34), the tractor sections (35) have a guide roller (39) which engages in a guide system (38) or else have a fulcrum slide.

## Revendications

1. Procédé pour la fabrication de livres, brochures ou produits similaires reliés par collage, au cours duquel les feuilles imprimées assemblées en continu selon un ordre défini vers des blocs non attachés de feuilles imprimées sont transférées, pour leur traitement et le raccordement par collage des bords de pliages et/ou des bords de feuilles des feuilles imprimées, vers des blocs de livres sur un dispositif de serrage en circulation faisant partie d'un dispositif de reliure par collage, **caractérisé en ce que** les feuilles imprimées (7), alignées en direction de déplacement selon le pli et assemblées en blocs de feuilles imprimées, sont ensuite prises par une force de serrage et sont amenées au dispositif de serrage (8) entraîné dans le même sens avec un mouvement d'avance à peu près vertical.

2. Procédé selon la revendication 1, **caractérisé en ce que** les feuilles imprimées (7) sont assemblées en étant debout sur le pli et sont amenées au dispositif de serrage avec le côté ouvert vers l'avant.

3. Procédé selon la revendication 2, **caractérisé en ce** que les blocs de feuilles imprimées (11), une fois saisis et retournés autour du bord de traitement ou du bord de bloc de livre, sont amenés au dispositif de serrage (8).

4. Dispositif pour la fabrication de livres, brochures ou produits similaires reliés par collage avec un dispositif d'assemblage placé en amont d'une machine à relier par collage formée par des stations de traitement, regroupant des feuilles imprimées le long de stations d'arrêt selon un ordre défini en blocs non attachés de feuilles imprimées, ce dispositif étant raccordé à un dispositif de serrage en circulation qui traverse les stations de traitement de la machine à relier par collage pour le transfert des blocs de feuilles imprimées du dispositif d'assemblage au dispositif de serrage de manière à engendrer un déplacement, **caractérisé en ce** qu'un dispositif de transport (1) formant une section de transport (9) commune avec un dispositif de serrage (8) est attribué au dispositif d'assemblage (2), des supports (6) placés à intervalles réguliers les uns des autres sur ce dispositif de transport déclenchant une force de fermeture réglable pour la saisie des feuilles imprimées (7), ces supports (6) formant en alternance une partie découplable du dispositif de transport (1) et des pinces de serrage (10) attribuées au dispositif de serrage (8).

5. Dispositif selon la revendication 4, **caractérisé en ce que** des montures (15) se déplaçant avec les supports (6) et parallèlement à eux, sont attribuées aux supports (6) le long des stations d'arrêt (3, 4).

6. Dispositif selon la revendication 5, **caractérisé en ce que** les montures (15) sont fixées sur un organe de traction en circulation (16).

7. Dispositif selon la revendication 4, **caractérisé en ce que** les supports (6) présentent deux parois (12, 13) décalées en sens d'avancement, parois dont l'écart est réglable.

8. Dispositif selon la revendication 7, **caractérisé en ce qu'**au moins une paroi (12, 13) des supports (6) est appuyée contre une élasticité compensable.

9. Dispositif selon la revendication 8, **caractérisé en ce que** l'extrémité inférieure des parois (12, 13) est formée par un support transversal (19) déplaçable à travers une installation de guidage (17, 18).

10. Dispositif selon l'une des revendications 4 à 9, **caractérisé en ce que** les pinces de serrage (10) sont formées par respectivement deux éléments porteurs (21, 22) s'étendant transversalement au sens de déplacement, munis d'au moins un dispositif de positionnement (32, 23) pour la mise des supports (6) chargés avec un bloc de feuilles imprimées (11) en position de traitement, réglables en ce qui concerne l'écart, sur lesquels éléments porteurs est fixée au moins une mâchoire (24, 25), pouvant être actionnée, et agissant avec l'autre mâchoire pour le serrage de la partie dépassante destinée au traitement du dos du bloc de livre.

11. Dispositif selon la revendication 10, **caractérisé en ce que** le dispositif de positionnement (23) présente des rainures (32) correspondant aux supports transversaux (19) des supports (6) pour le réglage de la profondeur de traitement.

12. Dispositif selon la revendication 10, **caractérisé en ce qu'**au moins une des mâchoires (24, 25) peut être mise en position de pressage contre l'autre mâchoire (25, 24) de manière pivotante au moyen d'un dispositif de coulisseau (26) avec intercalement du bloc de feuilles imprimées (11).

13. Dispositif selon la revendication 12, **caractérisé en ce que** les mâchoires (24, 25) sont verrouillables dans la position de pressage par adhérence ou par conjugaison de formes.

14. Dispositif selon la revendication 10, **caractérisé en ce qu**'au moins l'une des mâchoires (24, 25) est formée de façon réglable par rapport au dispositif de positionnement (32) pour modifier la taille de la partie dépassante.

15. Dispositif selon la revendication 10, **caractérisé en ce que,** pour modifier l'ouverture des pinces de serrage, au moins l'un des éléments porteurs (21, 22) est réglable de manière contrôlée dans le sens de déplacement, respectivement des deux côtés sur des éléments de liaison (34) raccordés par des sections des mécanismes de traction (35) d'un organe de traction (37).

16. Dispositif selon la revendication 15, **caractérisé en ce que** les sections des mécanismes de traction (35) présentent une poulie de guidage (39) ou un coulisseau s'engageant dans un dispositif de guidage (38) sur les extrémités raccordées aux éléments de liaison (34).
